# EUROPÄISCHE PATENTSCHRIFT

(11) **EP 0 785 140 B1**
(45) Veröffentlichungstag und Bekanntmachung des Hinweises auf die Patenterteilung: **10.02.1999**
(21) Anmeldenummer: 96118097.3
(22) Anmeldetag: 12.11.1996
(51) Int. Cl.: B65D 6/18

(54) **Klappbehälter**
Collapsible container
Récipient pliable

(30) Priorität: 18.01.1996 DE 19601678; 22.04.1996 DE 19615885
(43) Veröffentlichungstag der Anmeldung: 23.07.1997
(73) Patentinhaber: PERSTORP PLASTIC SYSTEMS AB, 28480 Perstorp (SE)
(72) Erfinder: Schmitt, Peter, 57299 Burbach (DE)
(74) Vertreter: COHAUSZ HANNIG DAWIDOWICZ & PARTNER

(56) Entgegenhaltungen:
- ES-U- 9 101 566
- GB-A- 2 063 220
- US-A- 4 917 255

## Beschreibung

Die Erfindung betrifft einen Klappbehälter mit vier senkrechten Seitenwänden, die an einer Bodenplatte angelenkt und jeweils nach innen hin in eine waagerechte Lage schwenkbar sind, wobei zwei einander gegenüberliegende Seitenwände in ihrer waagerechten Lage einander teilweise überdecken (GB-A-2063220).

Es ist bekannt, die zwei senkrechten Seitenwände an den Schmalseiten eines Klappbehälters um die untere waagerechte Anlenkachse nach innen zu klappen, bis sie auf der Bodenplatte aufliegen. Danach werden die zwei Seitenwände der Längsseiten nach innen darübergeklappt. Im aufgerichteten Zustand liegen die Seitenwände der Schmalseiten an einer senkrechten Anschlagleiste am Rand der anderen Seitenwände an, wobei diese Anschlagleiste nach innen vorspringt und nach dem Hochklappen der Seitenwände der Längsseiten die Seitenwände der Schmalseiten an der Anschlagleiste formschlüssig anliegen.

Die zwei Seitenwände der Längsseiten weisen meist eine Höhe auf, die größer ist als die halbe Breite der Bodenplatte, so daß sie übereinander liegen und hierdurch die Gesamthöhe des Behälters im zusammengeklappten Zustand erhöhen.

Aufgabe der Erfindung ist es, einen Klappbehälter der eingangs genannten Art so zu verbessern, daß bei einfacher Konstruktion, geringem Materialverbrauch und geringen Abmessungen die Höhe der aufeinanderliegenden Seitenwände im überlappenden Bereich gering ist, ohne die Stabilität der Seitenwände wesentlich zu verringern.

Auch ist es Aufgabe der Erfindung, an den einander überlappenden Seitenwänden den oberen waagerechten Stapelrand, auf dem der daraufstehende Behälter aufliegt, mit einer genügend großen, insbesondere durchgehend verlaufenden Auflagenfläche zu versehen.

Diese Aufgaben werden erfindungsgemäß dadurch gelöst, daß der überdeckte Bereich der darunterliegenden Seitenwand auf seiner Oberseite Vor- und Rücksprünge aufweist und der überdeckende Bereich der darüberliegenden Seitenwand an seiner Unterseite entsprechend derart geformt ist, daß die beiden einander überdeckenden Bereiche in ihrer Gesamtdicke der Dicke einer Seitenwand entsprechen.

Hierdurch wird im überlappenden Bereich eine Gesamthöhe beider übereinander liegender Seitenwände erzielt, die gleich der Höhe bzw. Dicke einer Seitenwand ist oder nur unwesentlich höher bzw. dicker. Dabei bleibt die Stabilität der Seitenwände erhalten und dem oben daraufstehenden Behälter wird eine genügend große Auflagefläche geboten.

Eine besonders hohe Stabilität und eine geringe Höhe werden erreicht, wenn die beiden Bereiche formschlüssig ineinander liegen.

Besonders vorteilhaft ist es, wenn die Vorsprünge leistenfömig sind und in taschenförmigen und/oder schlitzförmigen Rücksprüngen, insbesondere Ausnehmungen der andern Seitenwand einliegen. Hierbei können bei senkrecht aufgestellter Seitenwand die Vorspünge an dem oberen waagerechten (stirnseitigen) Rand (25) der Seitenwand waagerechte Auflageflächen für einen darüberstehenden Behälter bilden.

Hierdurch ist ein durchgehender Stapelrand möglich. Der Behälterrand ist so ausgestaltet, daß die untenliegende Seitenwand im Bereich des Oberrandes um eine Wandstärke zurückgenommen wurde und innerhalb des Einstapelrandes taschenförmig, zum Behälterboden zeigend, eine durchgehende Ausnehmung besitzt, in der partiell Stützrippen eingebracht sind, die den Stapelrand abstützen.

Auf der Seitenwand, die als zweites eingeklappt wird, ist die Tasche entsprechend nach außen geformt (nahc oben zeigend) und mit nach innen gerichteten bzw. nach unten zeigenden Stützrippen der Stapelrand abgestützt. Es tauchen nun die Stapelränder in die jeweiligen Taschen ein. Die Stützrippen tauchen in entsprechende Ausnehmungen im Stapelrand und den Stapelbegrenzungen ein. Somit wird erreicht, daß ein Stapelrand mit seitlicher Begrenzung über annähernd die gesamte Wandtiefe ausgebildet werden kann und ein Überlappen von Seitenwänden trotzdem möglich ist.

Damit wird auch vorgeschlagen, daß zwischen den Vorsprüngen quer zu diesen verlaufende Stützrippen (26) angeordnet sind, die bei aufeinanderliegenden Seitenwänden in Schlitze eintauchen, die in die Vorsprünge, insbesondere den Leisten der anderen Seitenwand eingebracht sind.

Damit im heruntergeklappten Zustand die vorstehenden seitlichen Anschlagleisten der Seitenwände die Höhe nicht vergrößern, wird vorgeschlagen, daß am senkrechten Rand einer aufgerichteten Seitenwand eine senkrechte Anschlagleiste nach innen vorspringt, an deren Innenseite der senkrechte Außenrand der benachbarten Seitenwand zur Anlage gelangt und daß die Anschlagleiste gegenüber dem senkrechten Rand derart versetzt angeordnet ist, daß die Anschlagleiste zum senkrechten Rand einen Abstand bildet, der mindestens der Wandstärke der Anschlagleiste entspricht. Hierbei kann in dem von der Anschlagleiste gebildeten Abstand eine Anschlagleiste der gegenüberliegenden Seitenwand im heruntergeklappten Zustand einliegen. Auch sollte die Bodenplatte Ausnehmungen für die Anschlagleiste(n) im heruntergeklappten Zustand aufweisen.

Ausführungsbeispiele der Erfindung sind in den Zeichnungen ausschnittweise dargestellt und werden im folgenden näher beschrieben. Es zeigen:
- Figur 1:: die Oberseite der oben liegenden Seitenwand,
- Figur 2:: ie Oberseite der unten liegenden Seitenwand,
- Figur 3:: die Unterseite der oben liegenden Seitenwand,
- Figur 4:: die Unterseite der unten liegenden Seitenwand,
- Figur 5:: einen Schnitt durch die oben liegende Seitenwand im überlappenden Bereich,
- Figur 6:: einen Schnitt durch die unten liegende Seitenwand im überlappenden Bereich,
- Figur 7:: einen Schnitt durch beide aufeinanderliegenden Seitenwände im überlappenden Bereich,
- Figur 8:: den Ausschnitt X in Figur 7 in vergrößerter Darstellung,
- Figur 9:: einen senkrechten Schnitt durch ein zweites Ausführungsbeispiel mit teilweise heruntergeklappten Seitenwänden,
- Figur 10:: das Ausführungsbeispiel nach Figur 9 mit Seitenwänden kurz vor der waagerechten Lage beider Wände,
- Figur 11:: das Ausführungsbeispiel nach Figur 9 mit waagerecht aufeinanderliegenden Seitenwänden.

Der Klappbehälter weist eine Bodenplatte auf mit einer Schmalseite und einer Längsseite. An allen vier Seiten ist jeweils eine Seitenwand mit ihrem unteren waagerechten Rand derart angelenkt, daß sie nach innen auf die Bodenplatte 1 klappbar ist. Hierbei werden die Seitenwände der Schmalseite zuerst nach unten geklappt und danach über diese die Seitenwände 3 der Längsseite. Beim Aufklappen des Behälters werden dann in umgekehrter Reihenfolge zuerst die Seitenwände 3 der Längsseiten hochgeklappt und danach die Seitenwände der Schmalseite. Beim Hochklappen der Seitenwände der Schmalseite gelangen die senkrechten Seitenränder dieser Seitenwände in ihrer senkrechten Stellung in die Anlage an senkrechte Anschlagleisten 4, die an den senkrechten Rändern der Seitenwände 3 nach innen vorstehen. Hierbei liegt ein senkrechter Randbereich der Seitenwand 2 an der Anschlagleiste 4 der Seitenwand 3 an.

Damit die Seitenwände aneinander einen festen Halt finden, stehen an der Anschlagleiste 4 Vorsprünge 6 waagerecht vor, die in Ausnehmungen des Randbereichs der anderen Seitenwand hineinreichen und umgekehrt weist der Randbereich Vorsprünge auf, die in Ausnehmungen 7 der Anschlagleiste 4 hineinreichen. Hierbei sind die Vorsprünge und Ausnehmungen von gleicher Form und Größe beim Randbereich wie bei der Anschlagleiste 4.

Im heruntergeklappten Zustand überdecken sich die beiden Seitenwände 3a, 3b der Längsseiten zu einem Teil. Diese einander überdeckenden Bereiche 3c, 3d sind so gestaltet, daß die überdeckenden Bereiche 3c, 3d ineinandergreifen und eine Gesamthöhe H ergeben, die nicht oder nur wenig größer ist als die Dicke einer Seitenwand.

Dies wird dadurch erreicht, daß die Oberseite des überdeckenden Bereichs 3c der Seitenwand 3a abwechselnd in regelmäßigen Abständen Vorsprünge 21 und Ausnehmungen 22, insbesondere in Wellenform aufweist. Entsprechend aber umgekehrt ist die Unterseite des überdeckenden Bereichs 3d der Seitenwand 3b geformt, so daß sie sich in die Oberseite der unteren Wand 3a insbesondere formschlüssig einfügt. Hierbei können die Vorsprünge 21 und Ausnehmungen 22, insbesondere die Wellen gerundet oder eckig abgewinkelt geformt sein.

Damit die Anschlagleiste 4 der oberen Seitenwand 3b nicht gegen die Anschlagleiste 4 der unteren Seitenwand 3c stößt, ist die Anschlagleiste 4 der unteren Seitenwand 3c nach innen versetzt um den Betrag g angeordnet. Dieses Maß g entspricht im Ausführungsbeispiel etwa der Dicke der Wandung der Leiste 4.

Auch weist hierzu die Bodenplatte Ausnehmungen auf, in die die Anschlagleisten 4 der Seitenwände 3 eindringen können, so daß die Seitenwände 3 genügend tief heruntergeklappt werden können.

Das Ausführungsbeispiel nach Figur 9-11 unterscheidet sich von dem vorangegangenen u.a. dadurch, daß die Vor-21 und Rücksprünge 22 nicht oder nur teilweise wellenförmig sind und daß der obere waagerechte Stapelrand 25 der Seitenwand eine große, insbesondere durchgehend verlaufende Auflagefläche für einen darüberstehenden zweiten Behälter bildet.

Die Vorsprünge 21 haben die Form von Leisten, die in taschenförmigen und/oder schlitzfömigen Rücksprüngen/Ausnehmungen 22 der anderen Seitenwand einliegen. Hierbei bilden die Vorsprünge die obere Auflagefläche für einen darüberstehenden Behälter. Zwischen den Vorsprüngen sind quer zu diesen verlaufende Stützrippen 26 angeordnet, die bei aufeinanderliegenden Seitenwänden in Schlitze eintauchen, die in die Vorsprünge, insbesondere den Leisten der anderen Seitenwand eingebracht sind. Mit 27 sind Stapelbegrenzungen gekennzeichnet.

## Patentansprüche

1. Klappbehälter mit vier senkrechten Seitenwänden (2, 3), die an einer Bodenplatte (1) angelenkt und jeweils nach innen hin in eine waagerechte Lage schwenkbar sind, wobei zwei einander gegenüberliegende Seitenwände (3) in ihrer waagerechten Lage einander teilweise überdecken, **dadurch gekennzeichnet,** daß der überdeckte Bereich (3c) der darunterliegenden Seitenwand (3a) auf seiner Oberseite Vor- und Rücksprünge (21, 22), aufweist und der überdeckende Bereich (3d) der darüberliegenden Seitenwand (3b) an seiner Unterseite entsprechend derart geformt ist, daß die beiden einander überdeckenden Bereiche in ihrer Gesamtdicke der Dicke einer Seitenwand entsprechen.

2. Klappbehälter nach Anspruch 1, **dadurch gekennzeichnet,** daß die beiden Bereiche (3c, 3d) formschlüssig ineinander liegen.

3. Klappbehälter nach Anspruch 1 oder 2, **dadurch gekennzeichnet**, daß die Vorsprünge leistenförmig sind und in taschenförmigen und/oder schlitzförmigen Rücksprüngen, insbesondere Ausnehmungen der anderen Seitenwand einliegen.

4. Klappbehälter nach Anspruch 3, **dadurch gekennzeichnet**, daß bei senkrecht aufgestellter Seitenwand die Vorsprünge an dem oberen waagerechten (stirnseitigen) Rand (25) der Seitenwand waagerechte Auflageflächen für einen darüberstehenden Behälter bilden.

5. Klappbehälter nach einem der vorhergehenden Ansprüche, **dadurch gekennzeichnet**, daß zwischen den Vorsprüngen quer zu diesen verlaufende Stützrippen (26) angeordnet sind, die bei aufeinanderliegenden Seitenwänden in Schlitze eintauchen, die in den Vorsprüngen, insbesondere den Leisten der anderen Seitenwand eingebracht sind.

6. Klappbehälter nach einem der vorhergehenden Ansprüche, **dadurch gekennzeichnet**, daß die Vor- und/oder Rücksprünge/Ausnehmungen (21, 22) wellenförmig sind.

7. Klappbehälter nach einem der vorhergehenden Ansprüche, **dadurch gekennzeichnet**, daß am senkrechten Rand einer aufgerichteten Seitenwand (3) eine senkrechte Anschlagleiste (4) nach innen vorspringt, an deren Innenseite der senkrechte Außenrand der benachbarten Seitenwand zur Anlage gelangt und daß die Anschlagleiste (4) gegenüber dem senkrechten Rand derart versetzt angeordnet ist, daß die Anschlagleiste (4) zum senkrechten Rand einen Abstand (g) bildet, der mindestens der Wandstärke der Anschlagleiste entspricht.

8. Klappbehälter nach Anspruch 7, **dadurch gekennzeichnet,** daß in dem von der Anschlagleiste (4) gebildeten Abstand (g) eine Anschlagleiste (4) der gegenüberliegenden Seitenwand im heruntergeklappten Zustand einliegt.

9. Klappbehälter nach Anspruch 7 oder 8, **dadurch gekennzeichnet,** daß die Bodenplatte Ausnehmungen für die Anschlagleiste(n) (4) im heruntergeklappten Zustand aufweist.

## Claims

1. A collapsible container having four vertical side walls (2, 3) which are articulated to a base plate (1) and can each be pivoted inwards into a horizontal position, wherein two opposite side walls (3) partially cover one another in their horizontal position, characterised in that the top side of the covered zone (3c) of the subjacent side wall (3a) is formed with projections and recesses (21, 22) and the underside of the covering zone (3d) of the superjacent side wall (3b) is correspondingly so shaped that the total thickness of the two registering zones corresponds to the thickness of one side wall.

2. A collapsible container according to claim 1, characterised in that the two zones (3c, 3d) fit positively into one another.

3. A collapsible container according to claims 1 or 2, characterised in that the projections are strip-shaped and fit into pocket-shaped and/or slot-shaped re-entrants, more particularly recesses in the other side wall.

4. A collapsible container according to claim 3, characterised in that with the side wall raised vertically the projections on the upper horizontal (end face) edge (25) of the side wall form horizontal bearing surfaces for a container located thereabove.

5. A collapsible container according to one of the preceding claims, characterised in that disposed between the projections are supporting ribs (26) which extend transversely thereof and which when the side walls are lying on one another enter slots with which the projections, more particularly the strips of the other side wall are formed.

6. A collapsible container according to one of the preceding claims, characterised in that the projections and/or reentrants/recesses (21, 22) are wave-shaped.

7. A collapsible container according to one of the preceding claims, characterised in that on the vertical edge of an erected side wall (3) a vertical stop strip (4) projects inwards against whose inner side the vertical outside edge of the adjacent side wall comes to bear, and the stop strip (4) is so disposed offset in relation to the vertical edge that the stop strip (4) forms with the vertical edge a spacing (g) corresponding to at least the walled thickness of the stop strip.

8. A collapsible container according to claim 7, characterised in that in the downwardly hinged state a stop strip (4) of the opposite side wall fits into the spacing (g) formed by the stop strip (4).

9. A collapsible container according to claims 7 or 8, characterised in that the base plate is formed with recesses for the stop strip(s) (4) in the downwardly hinged state.

## Revendications

1. Récipient repliable avec quatre parois latérales verticales (2, 3) qui sont articulées à une plaque de fond (1) et sont respectivement pivotantes vers l'intérieur dans une position horizontale, deux parois latérales (3) opposées l'une à l'autre se recouvrant partiellement l'une l'autre en position horizontale,
caractérisé en ce que la zone recouverte (3c) de la paroi latérale (3a) se trouvant au-dessous présente sur sa face supérieure des parties en saillie et en retrait (21, 22) et la zone recouvrante (3d) de la paroi latérale (3b) se trouvant au-dessus étant conformée sur sa face inférieure en correspondance de telle sorte que les deux zones se recouvrant l'une l'autre correspondent pour leur épaisseur totale à l'épaisseur d'une paroi latérale.

2. Récipient repliable selon la revendication 1,
caractérisé en ce que les deux zones (3c, 3d) sont logées l'une dans l'autre à fermeture géométrique.

3. Récipient repliable selon la revendication 1 ou 2,
caractérisé en ce que les parties en saillie sont en forme de nervures et sont logées dans des parties en retrait en forme de poches et/ou en forme de fentes, en particulier des creux de l'autre paroi latérale.

4. Récipient repliable selon la revendication 3,
caractérisé en ce que, lorsque la paroi latérale est relevée verticalement, les parties en saillie au bord supérieur horizontal (frontal) (25) de la paroi latérale forment des surfaces d'appui horizontales pour un récipient monté dessus.

5. Récipient repliable selon l'une des revendications précédentes,
caractérisé en ce que des nervures de support (26) sont disposées entre les parties en saillie, s'étendant transversalement à celles-ci, s'enfoncent, lorsque les parois latérales sont logées l'une sur l'autre, dans des fentes qui sont ménagées dans les parties en saillie, en particulier les nervures, de l'autre paroi latérale.

6. Récipient repliable selon l'une des revendications précédentes,
caractérisé en ce que les parties en saillie et/ou en retrait/creux (21, 22) sont ondulées.

7. Récipient repliable selon l'une des revendications précédentes,
caractérisé en ce qu'une nervure de butée (4) verticale fait saillie vers l'intérieur au bord vertical d'une paroi latérale (3) relevée, au côté intérieur de laquelle vient en appui le bord extérieur vertical de la paroi latérale adjacente et que la nervure de butée (4) est disposée décalée par rapport au bord vertical de telle manière que la nervure de butée (4) forme par rapport au bord vertical un écartement (g) qui correspond au minimum à l'épaisseur de paroi de la nervure de butée.

8. Récipient repliable selon la revendication 7,
caractérisé en ce que, dans l'écartement (g) formé par la nervure de butée (4), est logée une nervure de butée (4) de la paroi latérale opposée à l'état replié.

9. Récipient repliable selon la revendication 7 ou 8,
caractérisé en ce que la plaque de fond présente des creux pour la (les) nervure(s) de butée (4) à l'état replié.
